# EUROPÄISCHE PATENTANMELDUNG

(11) **EP 0 830 826 A2**
(43) Veröffentlichungstag der Anmeldung: **25.03.1998**
(21) Anmeldenummer: 97116052.8
(22) Anmeldetag: 16.09.1997
(51) Int. Cl.: A47C 23/06

(54) **Federleiste aus Schichtholz**

(30) Priorität: 20.09.1996 DE 19638582
(71) Anmelder: WERZALIT AG + CO., D-71720 Oberstenfeld (DE)
(72) Erfinder: Schüpfer, Arnulf, 71717 Beilstein (DE)
(74) Vertreter: Bögl, Wolfgang, Dipl.-Ing.

(57) **Zusammenfassung**

Die Erfindung betrifft eine Federleiste (1) aus Schichtholz, welche aus einer Mehrzahl von dünnen, miteinander verleimten Lamellen aus Furnieren besteht. Es ist vorgeschlagen, wenigstens zwei Lamellen auf einer bestimmten Länge (3) an den Enden (2) der Federleiste nicht dauerhaft miteinander zu verbinden. Eine solche Federleiste weist eine gleichmäßigere Federwirkung über ihre gesamte Länge auf, insbesondere besitzt sie eine größere Federwirkung an ihren Enden.

## Beschreibung

Die Erfindung betrifft eine Federleiste aus Schichtholz, welche aus einer Mehrzahl von dünnen, miteinander verleimten Lamellen aus Furnieren besteht.

Derartige Federleisten sind bekannt (DE-U-67 50 118). Sie werden beispielsweise für die Herstellung von Federrahmen für Betten, Liegen, Sessel oder dgl. verwendet.Die Federleisten sind in der Weise ausgebildet, daß eine erforderliche Elastizität gewährleistet ist, und sie werden derart in den Federrahmen eingebaut, daß bei gebogenen Federleisten ihre konvexe Seite nach oben weist.

Die bekannten Federleisten sind in unterschiedlicher Weise aufgebaut, damit sie eine unterschiedliche Elastizität aufweisen. Dadurch ist es möglich, Federrahmen mit unterschiedlichen Eigenschaften herzustellen. Alle bekannten Federleisten weisen jedoch im mittleren Bereich ihrer Längserstreckung die größte Elastizität auf, welche zu ihren beiden Enden hin abnimmt, so daß sie an ihren Enden nahezu völlig steif ist.

Es wäre aber wünschenswert, wenn es Federleisten gäbe, welche auch im Bereich ihrer Enden eine ausreichende Elastizität und damit Federeigenschaften aufweisen würden. Solche Federleisten könnten bei der Herstellung von Federrahmen verstärkt dort sinnvoll eingesetzt werden, wo der Federrahmen auch weiche Bereiche aufweisen soll. Das sind bei Federrahmen für Liegen und Betten beispielsweise die Bereiche, welche den Schulterbereich des Benutzers stützen.

Das der Erfindung zugrunde liegende technische Problem besteht deshalb darin, eine Federleiste zu schaffen,welche zu ihren Enden hin eine höhere Elastizität aufweist als herkömmliche Federleisten.

Dieses technische Problem ist erfindungsgemäß dadurch gelöst, daß wenigstens zwei Lamellen auf einer bestimmten Länge an den Enden der Federleiste nicht miteinander verbunden sind.

Eine solche Federleiste weist eine gleichmäßigere Federwirkung über ihre gesamte Länge auf, insbesondere besitzt sie eine stärkere Federwirkung im Bereich ihrer Enden, wo herkömmliche Federleisten nahezu keine Federwirkung haben. Die neue Federleiste besitzt auch eine höhere Flexibilität bei Torsionsbeanspruchung.

Vorteilhafte Einzelheiten der Erfindung sind in den Ansprüchen 2 bis 9 enthalten.Sie ist nachstehend anhand von in den Figuren 1 und 2 gezeigten Ausführungsbeispielen erläutert. Es zeigen :
- Fig. 1: die perspektivische Darstellung einer Federleiste und
- Fig. 2: den Aufbau einer Federleiste in Explosiondarstellung.

Wie aus Fig. 1 zu erkennen ist, weist die neue Federleiste 1 an ihren Enden 2 Bereiche auf, an denen Schlitze 3 vorhanden sind, d.h. dort sind die aufeinander liegenden Lamellen nicht miteinander verbunden. Die Länge dieser Bereiche liegt zwischen 10 und 40% der Federleistenlänge. Die Anzahl der miteinander verleimten Lamellen liegt üblicherweise zwischen vier und neuen. Zur Bildung eines Schlitzes 3 sollen also wenigstens zwei Lamellen nicht miteinander verbunden sein, beispielsweise verleimt sein. Es ist aber auch möglich, daß - falls notwendig - an dem gleichen Ende der Federleiste mehrere Schlitze vorhanden sind, d.h. mehr als zwei Lamellen nicht miteinander verbunden sind.

Fig. 2 zeigt in Explosionsdarstellung eine aus fünf Lamellen 4 bestehende Federleiste, bei welcher die Lamellen 4 noch nicht miteinander verbunden sind.Bei dem in Fig. 2 gezeigten Ausführungsbeispiel ist vorgesehen, daß die Schlitze an den Enden der Federleiste dadurch verwirklicht werden, daß dort Trennschichten 5 eingefügt werden.Die Trennschicht kann auf einfache Weise dadurch verwirklicht werden, daß die Lamellen dort wo keine Verbindung erzeugt werden soll, nicht beleimt werden. Eine andere Möglichkeit der Verwirklichung besteht darin, daß beispielsweise eine oder mehrere Trennpapiere oder thermoplastische Folien sowie feste Werkstoffe flächig oder pulverförmig eingefügt werden. Die Trennschichten können auch aus trennende Eigenschaften aufweisenden Werkstoffen bestehen und in flüssiger Form oder als Pulver aufgebracht werden.

Die Bereiche an den Enden der Federleiste, wo die Lamellen nicht miteinander verbunden sind, können auch dadurch hergestellt werden, daß die Enden der Federleiste auf einer bestimmten Länge durch mechanische Einwirkung, beispielsweise durch Sägen, mit Schlitzen versehen ist.

## Patentansprüche

1. Federleiste aus Schichtholz, welche aus einer Mehrzahl von dünnen miteinander verleimten Lamellen aus Furnieren besteht, dadurch gekennzeichnet, daß wenigstens zwei Lamellen (4) auf einer bestimmten Länge (3) an den Enden der Federleiste (1) nicht miteinander verbunden sind.

2. Federleiste nach Anspruch 1,
dadurch gekennzeichnet, daß die Länge 10 bis 40% der Länge der Federleiste (1) entspricht.

3. Federleiste nach den Ansprüchen 1 und 2,
dadurch gekennzeichnet, daß zwischen den nicht miteinander verbundenen Lamellen (4) eine Trennschicht (5) vorhanden ist.

4. Federleiste nach Anspruch 3,
dadurch gekennzeichnet, daß zwischen den nicht miteinander verbundenen Lamellen (4) eine Lage aus Trennpapier vorhanden ist.

5. Federleiste nach Anspruch 3,
dadurch gekennzeichnet, daß zwischen den nicht miteinander verbundenen Lamellen (4) eine thermoplastische Folie vorhanden ist.

6. Federleiste nach Anspruch 3,
dadurch gekennzeichnet, daß zwischen den nicht miteinander verbundenen Lamellen (4) eine auf diese flüssig aufgebrachte Werkstoffschicht vorhanden ist.

7. Federleiste nach Anspruch 3,
dadurch gekennzeichnet,daß zwischen den nicht miteinander verbundenen Lamellen (4) eine auf die pulverförmig aufgebrachte Werkstoffschicht vorhanden ist.

8. Federleiste nach den Ansprüchen 1 und 2,
dadurch gekennzeichnet, daß die Flächen der Lamellen (4), welche nicht miteinander verbunden werden sollen, nicht beleimt sind.

9. Federleiste nach den Ansprüchen 1 und 2,
dadurch gekennzeichnet,daß auf einer bestimmten Länge an ihren Enden durch mechanische Einwirkung mit Schlitzen (3) versehen ist.
